# EUROPÄISCHE PATENTSCHRIFT

(11) **EP 1 774 123 B1**
(45) Veröffentlichungstag und Bekanntmachung des Hinweises auf die Patenterteilung: **27.02.2008**
(21) Anmeldenummer: 05757098.8
(22) Anmeldetag: 21.06.2005
(51) Int. Cl.: E05B 7/00, E05B 65/12

(54) **VORRICHTUNG ZUR BETÄTIGUNG VON SCHLÖSSERN AN TÜREN ODER KLAPPEN VON FAHRZEUGEN**
DEVICE FOR OPERATING LOCKS ON DOORS OR HATCHES OF VEHICLES
DISPOSITIF SERVANT A ACTIONNER DES SERRURES SUR DES PORTIERES OU PARTIES MOBILES ARTICULEES DE VEHICULES

(30) Priorität: 05.08.2004 DE 102004037983
(43) Veröffentlichungstag der Anmeldung: 18.04.2007
(73) Patentinhaber: Huf Hülsbeck & Fürst GmbH & Co. KG, 42551 Velbert (DE)
(72) Erfinder: MÖNIG, Stefan, 58332 Schwelm (DE)
(74) Vertreter: Mentzel, Norbert
(86) Internationale Anmeldenummer: PCT/EP2005/006653
(87) Internationale Veröffentlichungsnummer: WO 2006/015655

(56) Entgegenhaltungen:
- EP-A- 0 995 870
- EP-A- 1 136 640
- DE-A1- 10 030 331
- DE-C1- 10 155 340
- US-B1- 6 234 041

## Beschreibung

Die Erfindung richtet sich auf eine Vorrichtung der im Oberbegriff des Anspruches 1 angegebenen Art. Die Dämpfungseinrichtung hat die Aufgabe, die Rückbewegung der Bewegungseinheit zu verlangsamen und dadurch das Anschlaggeräusch zu dämpfen, wenn die betätigte Bewegungseinheit der Vorrichtung freigegeben wird und aufgrund ihrer Federbelastung wieder in ihre Ruhelage zurückkehrt.

Bei der bekannten Vorrichtung dieser Art wird als Dämpfungseinrichtung eine Kolben-Zylinder-Einrichtung verwendet, die als Zylinderfüllung mit der Umgebungsluft auskommt, (DE 100 30 331 A1). Das eine Ende dieser Einrichtung ist mit der Handhabe mitbeweglich und das andere mit dem Träger verbunden. Diese Dämpfungseinrichtung hat sich zwar bewährt, ist aber kostspielig und platzaufwendig.

Es ist bei Vorrichtungen anderer Art bekannt, Gummizwischenlagen an der ruhenden Außenverkleidung der Tür bzw. Klappe vorzusehen, gegen die der Griff nach seiner Betätigung stößt. Diese Gummizwischenlage verlangsamt aber nicht die Rückschwenkbewegung, sondern dient als Lackschutz für die Außenverkleidung und zu Dichtungszwecken.

Der Erfindung liegt die Aufgabe zugrunde, eine zuverlässige und preiswerte Vorrichtung der im Oberbegriff des Anspruches 1 genannten Art zu entwickeln, die platzsparend ausgebildet ist. Dies wird erfindungsgemäß durch die im Anspruch 1 genannten Maßnahmen erreicht, denen folgende besondere Bedeutung zukommt.

Das erfindungsgemäße Elastomerglied ist Bestandteil der Bewegungseinheit und wird daher beim Betätigen des Griffs mit bewegt. Am Träger ist eine ruhende Gegenfläche vorgesehen, an welcher das Freistück vom Elastomerglied sich bereits bei der Rückbewegung der Bewegungseinheit deformiert und dadurch die Bewegungsenergie in Deformationsarbeit umwandelt. In der Ruhelage ist das Freistück an der Gegenfläche maximal deformiert worden.

Besonders vorteilhaft ist es dabei, das Elastomerglied als Biegebalken auszubilden, der von der Gegenfläche geknickt wird, wenn sich die. Bewegungseinheit ihrer Ruhelage nähert. Die zu dämpfende Rückprallenergie wird dann in der Knickarbeit des Biegebalkens aufgezehrt. Durch eine ausreichende Balkenlänge und eine geeignete Lage der Gegenfläche beginnt die Knickung ausreichend früh, um die überschüssige Energie bis zur Ruhelage der Bewegungseinheit aufzubrauchen.

Es empfiehlt sich, den Biegebalken im Bereich eines im Träger eigenständig gelagerten Umlenkhebels anzuordnen, auf den der betätigte Griff wirkt und der dann die Griff-Bewegung an das Schloss weiterleitet.

Weitere Maßnahmen und Vorteile der Erfindung ergeben sich aus den Unteransprüchen, der nachfolgenden Beschreibung und den Zeichnungen. In der Zeichnung ist die Erfindung in zwei Ausführungsbeispielen dargestellt. Es zeigen:
- Fig. 1: einen schematischen Längsschnitt durch eine erfindungsgemäße Vorrichtung vor ihrem Einbau in eine Tür eines Fahrzeugs, wenn sich eine in einem Träger schwenkgelagerte Bewegungseinheit in ihrer Ruhelage befindet,
- Fig. 2: einen zu Fig. 1 analogen Längsschnitt dieser Vorrichtung, wenn die Bewegungseinheit in ihre Arbeitslage verschwenkt worden ist,
- Fig. 3: in perspektivischer Darstellung ein Teilstück einer konkreten Ausführung der erfindungsgemäßem Vorrichtung, wenn die Bewegungseinheit sich in ihrer Ruhelage befindet, wobei einige Bauteile der Vorrichtung weggelassen worden sind und
- Fig. 4: die gleiche Vorrichtung in ihrer Arbeitslage.

In dem Schema von Fig. 1 und Fig. 2 sind die Bestandteile der erfindungsgemäßen Vorrichtung nur schematisch angedeutet. Dazu gehört zunächst ein im Inneren einer Fahrzeug-Tür zu befestigender Träger 10, der nach seiner Befestigung ruht und überwiegend von einer strichpunktiert angedeuteten Türaußenverkleidung verdeckt ist. Dieser Träger besitzt mindestens zwei Schwenklager 11, 12 für zwei Teile 21, 22 einer beweglichen Baueinheit 20, die nachfolgend kurz als "Bewegungseinheit" bezeichnet werden sollen. Diese Bewegungseinheit besteht aus einem im Wesentlichen auf der Türaußenseite 13 vor der Verkleidung 15 angeordneten Griff 21 und einem im Türinneren 14 angeordneten Umlenkhebel 22.

Der Griff 21 kann von der Türaußenseite 13 aus montiert werden. Dazu besitzt der Griff 21 an seinem einen Ende 23 Lagerstellen, die in dem einen Schwenklager 11 des Trägers 10 aufgenommen sind. Das andere Griffende 24 besitzt einen Ausleger 24, der die Aufgabe hat, bei Griffbetätigung mit dem Umlenkhebel 22 zusammenzuwirken. Der Griff 21 steht unter der Wirkung einer Federbelastung 25, deren Federglieder nicht näher gezeigt sind. Diese Federbelastung 25 kann auch andernorts, z.B. im Bereich des Umlenkhebels 22 generiert sein. Die Federbelastung 25 ist bestrebt, den Griff 21 in seiner durch die Hilfslinie 21.1 in Fig. 1 gekennzeichneten Ruhestellung zu halten.

Auch auf den Umlenkhebel 22 wirkt eine in Fig. 1 durch einen Kraftpfeil 26 veranschaulichte Federbelastung ein, deren Ursache, wie gesagt, die gleiche sein kann, wie die Federbelastung 25 des Griffs 21. Der Umlenkhebel 22 ist an dem bereits erwähnten zweiten Schwenklager 12 vom Träger 10 schwenkgelagert. Die Federbelastung 26 ist bestrebt, den Umlenkhebel in der aus Fig. 1 ersichtlichen, durch eine Hilfslinie 22.1 verdeutlichte Ruhelage zu halten. Die Ruhelage kann durch Anschlagmittel bestimmt sein, die nicht dargestellt sind.

Der Umlenkhebel 22 ist in mehrere Arme gegliedert. Es gibt einen ersten Arm 27 mit einer Angriffsstelle 19 für den beschriebenen Ausleger 24 des Griffs. Dann gibt es einen weiteren Arm 29, der eine Angriffsstelle für eine in Fig. 2 schematisch durch einen Pfeil 18 veranschaulichte Verbindung zu einem nicht dargestellten Schloss 16 aufweist. Schließlich besitzt der Umlenkhebel 22 noch ein in Fig. 1 und 2 mit 17 gekennzeichnetes Kontergewicht, das als dritter Hebelarm fungiert.

In Fig. 2 ist der Griff gegen die Wirkungen der beiden erwähnten Federbelastungen 25, 26 manuell betätigt worden und befindet sich in seiner durch die Hilfslinie 21.2 gekennzeichneten Arbeitsstellung. Wegen der Kupplung zwischen dem Ausleger 24 und der Angriffsstelle 28 ist nicht nur der Griff 21 um sein Schwenklager 11, sondern gleichzeitig der Umlenkhebel bezüglich des Schwenklagers 12 verschwenkt worden. In Fig. 2 befindet sich der Umlenkhebel 22 in seiner durch die Hilfslinie 22.2 markierten Arbeitslage.

Wird der in Fig. 2 betätigte Griff 21 losgelassen, so sorgen die Federlastungen 25, 26 dafür, dass beide Bestandteile 21, 22 der Bewegungseinheit 20 in ihre Ruhestellung 21.1 bzw. Ruhelage 22.1 von Fig. 1 zurückgeschwenkt werden. Weil die Federn in Fig. 2 sogar gegenüber Fig. 1 noch weiter gespannt sind, würde die Bewegungseinheit 20 mit großer Wucht zurückprallen und dadurch ein sehr unangenehmes Anschlaggeräusch verursachen. Durch den Rückprall kann auch Lack oder die beteiligen Bauteile beschädigt werden.

Um das auszuschließen, schlägt die Erfindung eine Dämpfungseinrichtung 30 vor, die kostengünstig ist und nur geringen Bauraum in Anspruch nimmt. Dafür genügt es, ein Elastomerglied 31 einerseits fest mit einem der Bestandteile 21, 22 zu verbinden, von denen es anderends mit einem Freistück 32 zu Verformungszwecken abragt. Diese Verformung wird von Gegenflächen 40 bewirkt, die ruhender Bestandteil des Träger 10 sind. Im vorliegenden Fall ist die Dämpfungseinrichtung 30 in folgender, am besten aus Fig. 2 ersichtlicher Weise ausgebildet.

Als Elastomerglied wird ein Biegebalken 31 verwendet, der im vorliegenden Fall am Umlenkhebel sitzt. Dazu wird der bereits erwähnte, vom Kontergewicht 17 gebildete Ballastarm 28 genutzt. Dazu sind am Kontergewicht 17 zwei seitliche Vorsprünge 35 vorgesehen, die zwischen sich einen Schlitz 36 einschließen. In diesen Schlitz 36 ist das zur Balkenbefestigung dienende innere Montagestück 33, welches mit einem Balkenkopf 34 endet. Der Balkenkopf 34 ragt aus dem Schlitz 36 heraus und liegt an einer Anlagenfläche der beiden Vorsprünge 35 an. Nach seiner Montage gemäß Fig. 2 ragt der Biegebalken 31 mit einem freien Balkenstück 32 gemäß Fig. 2 heraus.

Die zur erfindungsgemäßen Dämpfungseinrichtung 30 gehörende Gegenfläche 40 ist L-förmig abgewinkelt, wie Fig. 2 zeigt. Die L-Gegenfläche 40 besteht aus einem am Träger 10 sitzenden Anschlagschenkel 41 und einem dazu abgewinkelt verlaufenden Biegeschenkel 42. Die Dämpfungseinrichtung 30 wird wirksam, wenn nach seiner manuellen Betätigung der Griff 21 freigegeben wird und aufgrund seiner Federbelastung 25 bzw. 26 wieder in ihre Ruhestellung 21.1 bzw. Ruhelage 22.1 entlang des strichpunktiert in Fig. 2 verdeutlichten Rückwegs bewegt wird. Das Ergebnis ist in Fig. 1 zu erkennen.

Auf dem Rückweg 39 stößt zunächst der Biegebalken 21 mit seinem freien Balkenende 37 gegen die Oberkante vom Biegeschenkel 42, wodurch eine Knickvorgang im freien Balkenstück 32 eingeleitet wird. Durch diese Deformation des Biegebalkens 31 wird die Bewegungsenergie der sich gemeinsam rückbewegenden Teile 21, 22 der Bewegungseinheit 20 aufgezehrt. Der Biegebalken 31 wird um den äußeren Vorsprung 35 herum umgeknickt, wodurch in der Schlussphase der Verformung ein Knickscheitel 38 entsteht. In der Ruhelage 22.1 kommt der Knickscheitel 38 zur Abstützung am bereits erwähnten Anschlagschenkel 41 dieser L-förmigen Gegenfläche 40.

Die Länge des herausragenden Balkenstücks 32 vom Biegebalken 31 wird so mit der Lage der L-förmigen Gegenfläche 40 abgestimmt, dass beim Erreichen der Ruhelage die Bewegungsenergie der Einheit 21, 22 im Wesentlichen aufgebraucht ist. Die Rückbewegung 39 wird also so stark abgebremst, dass bei Erreichen der Ruhelage 22.1 die Bewegung der Einheit 21, 22 weitgehend abgeschlossen ist. Der Biegebalken 31 berührt mit einem Knickscheitel 38 den Anschlagschenkel 41 ganz sachte. Das Aufprallgeräusch ist praktisch beseitigt. Das mit der L-förmigen Gegenfläche 40 zusammenwirkende Balkenstück 32 umhüllt das anstoßende Ende des Ballastarms 28 im Bereich des Vorsprungs 35. Das Ballastarmende ist vom Biegebalken "eingepackt".

Die konkrete Ausführung der erfindungsgemäßen Vorrichtung ist, wie bereits erwähnt wurde, in den Fig. 3 und 4 verdeutlicht. Strichpunktiert ist die Lage der Schwenklagerachse 12 vom Umlenkhebel 22 dargestellt. Um die Achse 12 ist eine Schenkelfeder 43 gelegt, welche die beiden im Zusammenhang mit Fig. 1 und 2 erläuterten Federbelastungen 25, 26 erzeugt. In dem Träger von Fig. 3 und 4 ist aber ein Griff noch nicht montiert. Daher sieht man einen freien Durchlass 44 an jener Stelle des Trägers 10, wo der erwähnte Ausleger 24 des Griffs von Fig. 1 und 2 zu liegen kommt. Ein solcher Ausleger 24 würde mit der in Fig. 3 erkennbaren Angriffsfläche 19 des Betätigungsarms 27 zusammenwirken. Soweit die bisherigen Bezugszeichen eingetragen sind, gilt die bisherige Beschreibung. Es genügt lediglich auf die weiteren, bisher noch nicht erläuterten Details einzugehen.

An dem Träger ist ein Schalenteil 45 angeformt, dessen Schaleninneres die vorbeschriebene L-förmige Gegenfläche bildet. So erfüllt der in Fig. 4 erkennbare Schalenboden die Aufgabe des beschriebenen Anschlagschenkels 41, während der äußere Schalenrand als Biegeschenkel 42 fungiert. Die Seitenwand ist mit einem Ausschnitt 46 versehen, der dem Rechteckprofil des Biegebalkens 31 angepasst ist. In diesem Ausschnitt 46 kommt im Verformungsfall, gemäß Fig. 3, das abgeknickte freie Balkenende 37 zu liegen.

Wenn die Verformungsarbeit des Biegebalkens 31 zum Aufbrauchen der Rückbewegungs-Energie nicht ausreichen sollte, kann man die Länge des herausragenden Balkenstücks 32 erhöhen und die Gegenfläche 40 mit zahlreichen Teilwänden versehen, die zu einer Mehrfachknickung führen. Man kann auch durch ein geeignetes Balkenprofil in Richtung der Balkenlänge dafür sorgen, dass in jeder Phase der Rückbewegung 39 das richtige Maß an Bewegungsenergie aufgebraucht wird.

Schließlich wäre es denkbar, das Elastomerglied bzw. den Biegebalken 31 auch zu einer moderaten Anschlagposition der Bewegungseinheit 20 in der Arbeitsstellung 21.2 bzw. Arbeitslage 28.2 zu nutzen. Dazu genügt es, eine geeignete, nicht näher gezeigte Konterfläche am Träger anzuordnen, an der das Elastomerglied bzw. der Biegebalken zur Anlage kommt.

### Bezugszeichenliste:

- 10: Träger
- 11: Schwenklager für 20
- 12: Schwenklager für 22, Schwenkachse
- 13: Türaußenseite
- 14: Türinneres
- 15: Türaußenverkleidung
- 16: Schloss (auch Fig. 2)
- 17: Kontergewicht bei 28
- 18: Pfeile der Verbindung von 29 mit 16 (Fig. 2)
- 19: Angriffsstelle für 24 von 20
- 20: Bewegungseinheit aus 21, 22
- 21: Teile von 20, Griff
- 21.1: Ruhestellung von 21 (Fig. 1)
- 21.2: Arbeitsstellung von 21 (Fig. 2)
- 22: Teile von 20, Umlenkhebel
- 22.1: Ruhelage von 22 (Fig. 1)
- 22.2: Arbeitslage von 22 (Fig. 2)
- 23: Lagerstellen-Ende von 21
- 24: Ausleger an 21
- 25: Federbelastung für 21
- 26: Federbelastung für 22
- 27: erster Arm von 22, Betätigungsarm für 19
- 28: dritter Arm von 22, Ballast für 17 (Fig. 1)
- 29: zweiter Arm von 22, Arbeitsarm für 18 (Fig. 2)
- 30: Dämpfungseinrichtung
- 31: Elastomerglied, Biegebalken
- 32: herausragendes Freistück von 32, Balkenstück
- 33: Montagestück von 31 (Fig. 2)
- 34: Balkenkopf von 33 (Fig. 2)
- 35: Vorsprung an 17 für 33 (Fig. 2)
- 36: Schlitz zwischen 35 (Fig. 2)
- 37: freies Balkenende von 32
- 38: Knickscheitel von 32 (Fig. 1)
- 39: Rückweg von 21, 37, Rückbewegung (Fig. 2)
- 40: L-förmige Gegenfläche
- 41: Anschlagschenkel von 40
- 42: Biegeschenkel von 40
- 43: Schenkelfeder für 25, 26 (Fig. 3, 4)
- 44: Durchlass in 10 (Fig. 3, 4)
- 45: Schalenteil an 10 (Fig. 3, 4)
- 46: Ausschnitt in 42 (Fig. 2, 4)

## Patentansprüche

1. Vorrichtung zur Betätigung von Schlössern (16) Türen oder Klappen von Fahrzeugen
mit einem ruhenden Träger (10) an der Tür bzw. Klappe
mit einer Bewegungseinheit (20), zu der mindestens ein von der Türaußenseite (13) aus manuell zugänglicher Griff (21) gehört, der am Träger (10) schwenkgelagert (11, 12) ist und bei Betätigung des Griffs (21) auf das Schloss (16) einwirkt,
mit einer Federbelastung (25,26), welche die unbetätigte Bewegungseinheit (20) in einer definierten Ruhelage (21.1, 22.1) am Träger hält,
und bei Betätigung des Griffs (21) die Bewegungseinheit (20) gegen die Federbelastung (25, 26) in eine das Schloss (16) umsteuernde Arbeitslage (21.2., 22.2) verschwenkbar ist,
und mit einer Dämpfungseinrichtung (30), welche das Rückschwenken (39) der Bewegungseinheit (20) verlangsamt,
**dadurch gekennzeichnet,**
**dass** mindestens ein als Elastomerglied (31) zu bezeichnende Glied aus elastomerem Material an wenigstens einer Stelle der Bewegungseinheit (20) sitzt und beim Betätigen des Griffs (21) mitverschwenkt wird,
**dass** das Elastomerglied (31) mit einem Freistück (32) aus der Bewegungseinheit (20) herausragt,
**dass** dem herausragenden Freistück (32) eine ruhende Gegenfläche (40) am Träger (10) zugeordnet ist,
**dass** das Freistück (32) so groß ausgebildet ist und die Gegenfläche (40) eine solche Position im Rückweg (39) der Bewegungseinheit (20) einnimmt, dass das Freistück (32) bereits während der Rückbewegung (39) auf die Gegenfläche (40) trifft und sich zu deformieren beginnt,
**dass** beim Erreichen der Ruhelage (21.1, 22.1) die Bewegungsenergie der Bewegungseinheit (20) durch Deformationsarbeit im Freistück (32) weitgehend aufgebraucht ist,
und **dass** in der Ruhelage (21.1, 22.1) das deformierte Freistück (32) sich an der Gegenfläche (40) des Trägers (10) abstützt.

2. Vorrichtung nach Anspruch 1, **dadurch gekennzeichnet, dass** das Elastomerglied aus einem Biegebalken (31) besteht
und dass in Ruhelage (21.1, 22.1) der Bewegungseinheit (20) die Gegenfläche (40) den Biegebalken (31) knickt (38).

3. Vorrichtung nach Anspruch 1 oder 2, **dadurch gekennzeichnet, dass** der Biegebalken (31) bei Annäherung an die Ruhelage (21.1, 22.1) nacheinander oder gleichzeitig mehrfach geknickt (3 8) wird.

4. Vorrichtung nach Anspruch 2 oder 3, **dadurch gekennzeichnet, dass** der Biegebalken (31) in Längsrichtung ein ungleichförmiges Balkenprofil aufweist.

5. Vorrichtung nach einem der mehreren Ansprüchen 1 bis 4, **dadurch gekennzeichnet, dass** die Gegenfläche (40) L-förmig abgewinkelt ist,
bestehend aus einem Anschlagschenkel (41), an dem das herausragende Balkenstück (32) in der Ruhelage (22.1) zur Abstützung kommt, und aus einem dazu abgewinkelt verlaufenden Biegeschenkel (42), der zur Deformation des Balkenstücks (32) dient,
und dass in Ruhelage (22.1) der Bewegungseinheit (20) das abgeknickte freie Balkenende (37) am Biegeschenkel (42) aufliegt, während ein Knickscheitel (38) des geknickten Balkenstücks (32) am Anschlagschenkel (41) anliegt.

6. Vorrichtung nach einem oder mehreren der Ansprüche 1 bis 5, **dadurch gekennzeichnet, dass** die Bewegungseinheit (20) außer dem Griff (21) auch noch einen Hebel umfasst, der seinerseits am Träger (10) schwenkgelagert (12) ist,
dass das Elastomerglied (31) in einem Umlenkhebel (22) der Bewegungseinheit (20) sitzt
und dass der Umlenkhebel (22) eine Schwenkbetätigung des Griffs (21) über ein Element (18) auf das Schloss (16) überträgt.

7. Vorrichtung nach Anspruch 6, **dadurch gekennzeichnet, dass** der Umlenkhebel (22) einen Ballastarm (28) mit einem Kontergewicht (17) aufweist, welches zur Verschlusssicherheit im Crashfall dient,
und dass das Elastomerglied (31) am Ballastarm (28) sitzt.

8. Vorrichtung nach Anspruch 7, **dadurch gekennzeichnet, dass** der Ballastarm (28) einen Schlitz (36) aufweist, der als Sitz für ein Montagestück (33) des Elastomerglieds (31) dient.

9. Vorrichtung nach Anspruch 8, **dadurch gekennzeichnet, dass** der Schlitz (36) am Kontergewicht (17) des Ballastarms (28) angeordnet ist.

10. Vorrichtung nach Anspruch 8 oder 9, **dadurch gekennzeichnet, dass** das Kontergewicht (17) mit zwei im Wesentlichen achsparallel zum Umlenkhebel (22) verlaufenden Vorsprüngen (35) versehen ist, die zwischen sich den Schlitz (36) bilden.

11. Vorrichtung nach Anspruch 10, **dadurch gekennzeichnet, dass** der Biegebalken (31) an seinem zur Befestigung dienenden Montagestück (33) einen verdickten Balkenkopf (34) aufweist
und dass im Montagefall der Balkenkopf (34) an Anlageflächen der beiden Vorsprünge (35) abgestützt ist.

12. Vorrichtung nach einem oder mehreren der Ansprüche 1 bis 11, **dadurch gekennzeichnet, dass** am Träger (10) ein Schalenteil (45) angeformt ist, dessen Schaleninneres die Gegenfläche (40) für das Elastomerglied (31) bildet.

13. Vorrichtung nach Anspruch 12, **dadurch gekennzeichnet, dass** der Schalenboden den Anschlagschenkel (41) der L-förmig abgewinkelten Gegenfläche (40) bildet, während der eine Schalenrand als Biegeschenkel (42) fungiert.

14. Vorrichtung nach Anspruch 12 oder 13, **dadurch gekennzeichnet, dass** der Biegebalken (31) ein Kantenprofil aufweist und die den Biegeschenkel (42) der L-förmigen Gegenfläche (40) erzeugende Seitenwand einen Ausschnitt (46) aufweist, in welchem in der Ruhelage (22.1) der Bewegungseinheit (20) das abgeknickte Balkenende (37) zu liegen kommt.

15. Vorrichtung nach einem der Ansprüche 1 bis 14, **dadurch gekennzeichnet, dass** dem beweglichen Elastomerglied (31) eine ruhende Konterfläche am Träger (10) zugeordnet ist,
und dass das Elastomerglied (31) bei Betätigung des Griffs (31) mindestens in der Arbeitslage (21.2, 22.2) auch an der Konterfläche deformiert wird und/oder an der Konterfläche anliegt.

## Claims

1. Device for operating locks (16), doors or hatches of vehicles
with a stationery carrier (10) on the door or hatch
with a moving unit (20) belonging to the handle (21), which can be manually accessed from the outside of the door (13), which is swivel-mounted (11, 12) on the carrier (10) and acts on the lock (16) when the handle (21) is actuated,
with a spring loading (25, 26) which holds the unoperated movement unit (20) in a defined at-rest position (21.1, 22.1) on the carrier,
and when the handle (21) is actuated the movement unit (20) is swung against the spring loading (25, 26) into a working position (21.2, 22.2) in which the lock (16) is changed over,
and with a damping device (30) which slows down the return swing (39) of the movement unit (20),
**characterised in that**
at least one element, to be designated as an elastomer element (31), of elastomer material is seated on at least one point of the movement unit (20) and swings with said movement unit (20) when the handle (21) is actuated,
that the free part (32) of the elastomer element (31) projects from the movement unit (20),
and that the projecting free part (32) is assigned to a stationery opposing surface (40) on the carrier (10),
that the free part (32) is of such size and the opposing surface (40) takes such a position in the return path (39) of the movement unit (20) that the free part (32) strikes the opposing surface (40) during the return movement (39) and begins to deform,
that when the at-rest position is reached (21.1, 22.1) the movement energy of the movement unit (20) is largely consumed by the deformation work in the free part (32),
and that in the at-rest position (21.1, 22.1) the deformed free part (32) is supported on the opposing surface (40) of the carrier (10).

2. Device according to Claim 1, **characterised in that** the elastomer element consists of a flexible beam (31)
and that in the at-rest position (21.1, 22.1) of the movement unit (20) the opposing surface (40) flexes (38) the flexible beam (31).

3. Device according to Claim 1 or 2, **characterised in that** the flexible beam (31) is flexed several times in succession or simultaneously (38) when approaching the at-rest position (21.1, 22.1).

4. Device according to Claim 2 or 3, **characterised in that** the flexible beam (31) has an uneven beam profile in the longitudinal direction.

5. Device according to one of the several claims 1 to 4, **characterised in that** the opposing surface (40) is bent to an L shape,
consisting of a stop leg (41) against which the projecting beam part (32) comes to rest in the at-rest position (22.1), and of a flexible leg (42) that runs at an angle to said stop leg (41) and serves to deform the beam part (32),
and that in the at-rest position (22.1) of the movement unit (20) the beam end (37) lies against the flexible leg (42), with a flexing crest (38) of the flexed beam part (32) coming to rest against the stop leg (41).

6. Device according to one or more of Claims 1 to 5, **characterised in that** the movement unit (20) has, in addition to the handle (21) a lever that is itself swivel-mounted (12) on the carrier (10),
that the elastomer element (31) is seated in a changeover lever (22) of the movement unit (20)
and that the changeover lever (22) transmits a swivelling actuation of the handle (21) to the lock (16) by means of an element (18).

7. Device according to Claim 6, **characterised in that** the changeover lever (22) has a ballast arm (28) with a counterweight (17) which serves as a locking safety device in the event of a crash
and that the elastomer element (31) is seated on the ballast arm (28).

8. Device according to Claim 7, **characterised in that** the ballast arm (28) has a slot (36) that serves as a seating for a mounting piece (33) of the elastomer element (31).

9. Device according to Claim 8, **characterised in that** the slot (36) is arranged on the counterweight (17) of the ballast arm (28).

10. Device according to Claim 8 or 9, **characterised in that** the counterarm (17) is provided with two projections (35) that run essentially parallel to the axis of the changeover lever (22) and between which the slot (36) is formed.

11. Device according to Claim 10, **characterised in that** the flexible beam (31) has a thickened beam head (34) at its mounting piece (33) that serves for attachment
and that when mounted the beam head (34) is supported on supporting surfaces of the two projections (35).

12. Device according to one or more of Claims 1 to 11, **characterised in that** a shell part (45) is integrally formed on the carrier (10), with the inside of the shell part (45) forming the opposing surface (40) for the elastomer element (31).

13. Device according to Claim 12, **characterised in that** the shell bottom forms the stop leg (41) of the opposing surface (40) bent in an L-shape, with the edge of the shell functioning as a flexible leg (42).

14. Device according to Claim 12 or 13, **characterised in that** the flexible beam (31) has an edge profile and the side wall forming the flexible leg (42) of the L-shaped opposing surface (40) has a cutout (46) in which the bent beam end (37) comes to rest in the at-rest position (22.1) of the movement unit (20).

15. Device according to one of Claims 1 to 14, **characterised in that** a stationery opposing surface on the carrier (10) is assigned to the moving elastomer element (31),
and the elastomer element (31) is also deformed on the opposing surface and/or comes to rest on the opposing surface when the handle (31) is actuated at least to the working position (21.2, 22.2).

## Revendications

1. Dispositif servant à actionner des serrures (16) de portières ou de volets de véhicules
avec un support (10) stationnaire sur la portière ou le volet,
avec une unité de déplacement (20), à laquelle appartient au moins une poignée (21) accessible manuellement depuis le côté extérieure de portière (13), poignée montée à pivotement (11, 12) sur le support (10) et agissant sur la serrure (16) en cas d'actionnement de la poignée (21),
avec une sollicitation élastique (25, 26), maintenant l'unité de déplacement (20) non actionnée en une position de repos (21.1, 22.1) définie sur le support,
et, en cas d'actionnement de la poignée (21), l'unité de déplacement (20) étant susceptible d'être pivotée, à l'encontre de la sollicitation élastique (25, 26), en une position de travail (21.2, 22.2) assurant une commande de commutation de la serrure (16),
et avec un dispositif d'amortissement (30), ralentissant le pivotement de rappel (39) de l'unité de déplacement (20),
**caractérisé en ce que**
le au moins organe, à qualifier d'organe en élastomère (31), réalisé en matériau élastomère, est monté sur au moins un emplacement de l'unité de déplacement (20) et pivote conjointement, lors de l'actionnement de la poignée (21),
**en ce que** l'organe en élastomère (31) ressort, par un morceau libre (32), hors de l'unité de déplacement (20),
**en ce qu'**une surface conjuguée (40) stationnaire, sur le support (10), est associée au morceau libre (32) ressortant,
**en ce que** le morceau libre (32) est si gros et la surface conjuguée (40) prend une telle position dans la course de rappel (39) de l'unité de déplacement (20) que le morceau libre (32), déjà pendant le déplacement de rappel (39), arrive sur la surface conjuguée (40) et commence à se déformer,
**en ce que**, à l'atteinte de la position de repos (21.1, 22.1), l'énergie de déplacement de l'unité de déplacement (20) est appliquée notablement par un travail de déformation dans le morceau libre (32),
et **en ce que**, à la position de repos (21.1, 22.1), le morceau libre (32) déformé prend appui sur la surface conjuguée (40) du support (10).

2. Dispositif selon la revendication 1, **caractérisé en ce que** l'organe en élastomère est composé d'une poutre de flexion (31)
et **en ce que**, à la position de repos (21.1, 22.1), l'unité de déplacement (20) infléchit (38) la surface conjuguée (40) de la poutre de flexion (31).

3. Dispositif selon la revendication 1 ou 2, **caractérisé en ce que** la poutre de flexion (31), lors de l'approche à la position de repos (21.1, 22.1), est infléchie (38) plusieurs fois, les unes après les autres ou simultanément.

4. Dispositif selon la revendication 2 ou 3, **caractérisé en ce que** la poutre de flexion (31) présente un profil en poutre à forme inégale, dans la direction longitudinale.

5. Dispositif selon l'une des revendications 1 à 4, **caractérisé en ce que** la surface conjuguée (40) est coudée en forme de L,
composé d'une branche de butée (41), sur laquelle l'élément de poutre (32) ressortant vient se placer en appui à la position de repos (22.1), et d'une poutre de flexion (42) s'étendant sous un certain angle par rapport à celle-ci, servant à la déformation de l'élément de poutre (32),
et **en ce que**, à la position de repos (22.1) de l'unité de déplacement (20), l'extrémité de poutre (37) libre coudée repose sur la branche de flexion (42), tandis qu'un sommet d'inflexion (38) de l'élément de poutre (32) coudé vient en appui sur la branche de butée (41).

6. Dispositif selon l'une ou plusieurs des revendications 1 à 5, **caractérisé en ce que** l'unité de déplacement (20), outre la poignée (21) comprend également encore un levier, qui, de son côté, est monté à pivotement (12) sur le support (10),
**en ce que** l'organe en élastomère (31) repose dans un levier de renvoi (22) de l'unité de déplacement (20),
et **en ce que** le levier de renvoi (22) transmet un actionnement par pivotement de la poignée (21) par un élément (18), à la serrure (16).

7. Dispositif selon la revendication 6, **caractérisé en ce que** le levier de renvoi (22) présente un bras de ballast (28) avec un contrepoids (17), qui sert de sécurité de fermeture en cas de collision,
**en ce que** l'organe en élastomère (31) repose sur le bras de ballast (28).

8. Dispositif selon la revendication 7, **caractérisé en ce que** le bras de ballast (28) présente une fente (36) servant de siège à une pièce de montage (33) de l'organe en élastomère (31).

9. Dispositif selon la revendication 8, **caractérisé en ce que** la fente (36) est disposée sur le contrepoids (17) du bras de ballast (28).

10. Dispositif selon la revendication 8 ou 9, **caractérisé en ce que** le contrepoids (17) est muni de deux saillies (35) s'étendant, sensiblement, parallèlement à l'axe, par rapport au levier de renvoi (22), saillies formant entre elles la fente (36).

11. Dispositif selon la revendication 10, **caractérisé en ce que** la poutre de flexion (31) présente, sur sa pièce de montage (33) servant à la fixation, une tête de poutre (34) épaissie,
et **en ce que**, en cas de montage, la tête de poutre (34) est soutenue sur des surfaces d'appui des deux saillies (35).

12. Dispositif selon une ou plusieurs des revendications 1 à 11, **caractérisé en ce que**, sur le support (10), est formée d'un seul tenant une partie de coque (45), dont l'intérieur de coque forme la surface conjuguée (40) pour l'organe en élastomère (31).

13. Dispositif selon la revendication 12, **caractérisé en ce que** le fond de coque forme la branche de butée (41) de la surface conjuguée (40) coudée en forme de L, tandis qu'un bord de coque sert de branche de flexion (42).

14. Dispositif selon la revendication 12 ou 13, **caractérisé en ce que** la poutre de flexion (31) présente un profil d'arête, et la paroi latérale générant la branche de flexion (42) de la surface conjuguée (40) en forme de L présente une découpure (46), dans laquelle, à la position de repos (22.1) de l'unité de déplacement (20), vient se placer l'extrémité de poutre (37) coudée par flambage.

15. Dispositif selon l'une des revendications 1 à 14, **caractérisé en ce qu'**une contre-surface stationnaire sur le support (10) est associée à l'organe en élastomère (31) mobile,
et **en ce que** l'organe en élastomère (31), lors de l'actionnement de la poignée (21), au moins à la position de travail (21.1,22.2), est également déformé sur la contre-surface et/ou vient en appui sur la contre-surface.
